# EUROPÄISCHE PATENTSCHRIFT

(11) **EP 3 879 021 B1**
(45) Veröffentlichungstag und Bekanntmachung des Hinweises auf die Patenterteilung: **22.05.2024**
(21) Anmeldenummer: 21152569.6
(22) Anmeldetag: 20.01.2021
(51) Int. Cl.: D04H 1/56, D04H 1/70, D04H 3/02, D04H 3/16, D01D 5/098, B65G 21/12, B65G 21/16

(54) **VERSCHWENKBARE SIEBBANDEINRICHTUNG**
PIVOTABLE SIEVE BELT CONVEYOR DEVICE
DISPOSITIF PIVOTABLE COMPRENANT UNE BANDE TRANSPORTEUSE FAISANT FONCTION DE TAMIS

(30) Priorität: 10.03.2020 DE 102020106532
(43) Veröffentlichungstag der Anmeldung: 15.09.2021
(73) Patentinhaber: Reifenhäuser GmbH & Co. KG Maschinenfabrik, 53844 Troisdorf (DE)
(72) Erfinder: Hermes, Raphael, 53859 Niederkassel (DE); Wüscht, Markus, 53359 Rheinbach (DE)
(74) Vertreter: Andrejewski - Honke Patent- und Rechtsanwälte Partnerschaft mbB

(56) Entgegenhaltungen:
- EP-A1- 3 246 444
- EP-A1- 3 421 654
- CN-U- 212 582 125
- DE-A1- 4 331 620
- DE-C1- 19 913 162
- JP-A- H0 226 976
- JP-A- H10 204 767
- US-A1- 2002 050 329
- ANONYMOUS: "REICOFIL - Spinbonding and Composite Systems", REICOFIL BROCHURE, 16. Mai 2006 (2006-05-16), XP055706655,
- Unknown: "The Nonwovens Institute Reifenhauser REICOFIL Meltblown Pilot Line", , April 2015 (2015-04), Seiten 1-1, XP55816687, Gefunden im Internet: URL:https://thenonwovensinstitute.com/wp-c ontent/uploads/2015/04/Reifenhauser-Reicof il-Meltblown-Pilot-Brochure.pdf [gefunden am 2021-06-22]

## Beschreibung

Die Erfindung betrifft eine Vlieserzeugungs-Vorrichtung mit zumindest zwei Meltblowndüsen-Vorrichtungen - insbesondere mit zumindest zwei Meltblowndüsen-Balken - zur Erzeugung von Meltblown-Fasern, wobei eine Siebbandeinrichtung bzw. ein Siebbandtisch vorgesehen ist, der zumindest ein endlos umlaufendes Siebband aufweist, wobei die Meltblown-Fasern der Meltblowndüsen-Vorrichtungen auf dem zumindest einen Siebband dieser Siebbandeinrichtung ablegbar sind, wobei die Meltblowndüsen-Vorrichtungen in einer Seitenansicht einen senkrechten Abstand A1 bzw. A2 zwischen einer jeweiligen Düsenspitze und einer Oberfläche des wenigstens einen Siebbandes definieren.

Derartige Vlieserzeugungs-Vorrichtungen sind aus der Praxis grundsätzlich bekannt. Relevante Informationen finden sich in den Dokumenten DE 199 13 162, EP 3 246 444 und "REICOFIL - Spinbonding and Composite Systems", REICOFIL BROCHURE, 16. Mai 2006. Kritische Prozessparameter sind dabei die Abstände A1 und A2, welche sich häufig voneinander unterscheiden und deswegen in Abhängigkeit vom hergestellten Vlies individuell eingestellt werden müssen. Hierbei hat man bei den bekannten Vlieserzeugungs-Vorrichtungen die jeweilige Einstellung der Abstände A1 bzw. A2 über eine Höhenvariation der Meltblowndüsen-Vorrichtungen bzw. Meltblowndüsen-Balken vorgenommen. Dies ist dem Umstand geschuldet, dass das Siebband für beide Meltblowndüsen-Vorrichtungen eine gemeinsame Bezugsebene bildet, so dass eine Höhenvariation des Siebbandes die Abstände A1 bzw. A2 gleichermaßen variiert und eine individuelle Einstellung der Abstände A1 und A2 über eine Höhenvariation des Siebbandes nicht möglich ist.

Allerdings ist die Höhenvariation der Meltblowndüsen-Vorrichtungen sehr aufwendig. Demzufolge liegt der Erfindung die Aufgabe zugrunde, den Aufwand der Veränderung der Abstände A1 bzw. A2 zu verringern.

Die eingangs genannte Aufgabe wird gelöst durch eine Vlieserzeugungs-Vorrichtung mit zumindest zwei Meltblowndüsen-Vorrichtungen - insbesondere mit zumindest zwei Meltblowndüsen-Balken - zur Erzeugung von Meltblown-Fasern, wobei eine Siebbandeinrichtung bzw. ein Siebbandtisch vorgesehen ist, der zumindest ein endlos umlaufendes Siebband aufweist, wobei die Meltblown-Fasern der Meltblowndüsen-Vorrichtungen auf dem zumindest einen Siebband dieser Siebbandeinrichtung ablegbar sind, wobei die Meltblowndüsen-Vorrichtungen in einer Seitenansicht einen senkrechten Abstand A1 bzw. A2 zwischen einer jeweiligen Düsenspitze und einer Oberfläche des wenigstens einen Siebbandes definieren,
dadurch gekennzeichnet, dass
die Siebbandeinrichtung bzw. eine den Meltblowndüsen-Vorrichtungen zugewandte Oberfläche des zumindest einen Siebbandes zwecks Veränderung des Abstands A1 und/oder A2 in einer Seitenansicht schräg in Bezug auf eine Horizontale H orientiert bzw. orientierbar ist.

Der Erfindung liegt zunächst die Erkenntnis zugrunde, dass Vlieserzeugungs-Vorrichtungen zukünftig noch flexibler sein werden. Diese erhöhten Anforderungen an die Flexibilität lassen die Variationen der Abstände A1 bzw. A2 auf herkömmliche Art und Weise über die Variation der Höhen der Meltblowndüsen-Vorrichtungen zunehmend unattraktiver erscheinen. Der Erfindung liegt ferner die Erkenntnis zugrunde, dass eine Schrägstellung des wenigstens einen Siebbandes einen zusätzlichen Freiheitsgrad bei der Justage des Siebbandes bietet, so dass die individuelle Veränderung der Abstände A1 bzw. A2 möglich wird. Damit verfolgt die Erfindung einen radikalen, neuen Ansatz, durch welchen die bisherige, sehr aufwändige Höhenvariation der Meltblowndüsen-Vorrichtungen entfällt. Im Ergebnis wird die eingangs genannte Aufgabe gelöst.

Gemäß einer ganz besonders bevorzugten Ausführungsform ist die Siebbandeinrichtung bzw. der Siebbandtisch für die Schrägorientierung bzw. für die Veränderung des Abstands A1 und/oder A2 um zumindest eine Schwenkachse, insbesondere um eine bzw. lediglich eine Schwenkachse, verschwenkbar. Der Begriff "verschwenkbar" meint insbesondere eine speziell für den Zweck des Verschwenkens vorgesehene Vorrichtung bzw. Schwenkvorrichtung an der Siebbandeinrichtung.

Es ist sehr bevorzugt, dass die Siebbandeinrichtung eine Schwenkvorrichtung aufweist. Die Schwenkvorrichtung kann insbesondere eine oder mehrere Rollen bzw. eine Schwenkachse bzw. eine Schwenkwelle aufweisen. Die Schwenkvorrichtung umfasst bevorzugt wenigstens einen Aktor, weiter vorzugsweise wenigstens zwei und besonders bevorzugt wenigstens vier Aktoren. Der Aktor oder die Aktoren mögen beispielsweise pneumatische bzw. hydraulische oder elektromechanische Zylinder sein. Darüber hinaus sind allerdings auch noch gänzlich andere Antriebe denkbar, worunter beispielsweise Elektromotoren mit einem Spindelantrieb fallen. Es ist sehr bevorzugt, dass beiderseits der Schwenkachse jeweils wenigstens ein Aktor vorgesehen ist. Es ist zweckmäßig, wenn in einer Draufsicht und bezogen auf die Maschinenrichtung beiderseits des Siebbandes jeweils wenigstens ein Aktor und vorzugsweise jeweils zwei Aktoren an der Siebbandeinrichtung angeordnet sind. Es ist besonders bevorzugt, wenn beidseits der Schwenkachse jeweils zwei Paare von Aktoren vorgesehen sind, wobei vorzugsweise beide Paare Aktoren bezogen auf die Maschinenrichtung jeweils einen Aktor links des Siebbandes und einen Aktor rechts des Siebbandes aufweisen. Es ist möglich, dass die Schwenkvorrichtung Federn, beispielsweise Schraubenfedern, zur Unterstützung der Aktoren aufweist.

Es ist besonders bevorzugt, dass für die Veränderung des Abstands A1 und/oder A2 eine Hubbewegung und/oder eine Schwenkbewegung der Siebbandeinrichtung durchführbar ist. Es ist besonders bevorzugt, dass für unterschiedlich stark ausfallende Veränderungen der Abstände A1 und A2 sowohl eine Hubbewegung als auch eine Schwenkbewegung der Siebbandeinrichtung durchführbar ist. Im Falle des Vorliegens der Möglichkeit der Durchführung von Schwenkbewegungen als auch Hubbewegungen liegen zugleich zwei Freiheitsgrade vor, welche - insbesondere innerhalb einer bestimmten Spanne an möglichen Änderungen der Höhenposition - jede beliebige Kombination von Abständen A1 und A2 möglich ist.

Es ist sehr bevorzugt, dass die Schwenkachse in einer Draufsicht senkrecht bzw. im Wesentlichen senkrecht zur Maschinenrichtung (MD) bzw. zur Längserstreckung der Siebbandeinrichtung bzw. des wenigstens einen Siebbandes angeordnet ist. Es ist zweckmäßig, wenn die Siebbandeinrichtung zwei Seitenwände umfasst. Die Seitenwände sind zweckmäßigerweise an der linken bzw. rechten Seite, bezogen auf die Maschinenrichtung, der Siebbandeinrichtung angeordnet. Vorteilhafterweise umfasst die Siebbandeinrichtung wenigstens zwei, weiter vorzugsweise wenigstens vier bzw. sechs bzw. acht Siebbandrollen. Es ist bevorzugt, dass die Seitenwände die Siebbandrollen tragen. Es ist bevorzugt, dass die Siebbandrollen das wenigstens eine Siebband führen bzw. antreiben. Das Siebband kann eine Verbindungsnaht zur Herstellung des Umlaufs aufweisen oder vollständig gleichmäßig umlaufend gewebt sein. Es ist von Vorteil, dass die Siebbandeinrichtung Vorkehrungen aufweist, mit deren Hilfe ein umlaufend ausgebildetes Siebband aufnehmbar ist. Hierzu können verschiebbare Siebbandrollen oder bewegliche Teile der Seitenwände gehören.

Es ist sehr bevorzugt, dass den zumindest zwei Meltblowndüsen-Vorrichtungen jeweils ein Saugbereich zugeordnet ist. Die Saugbereiche befinden sich zweckmäßigerweise unterhalb der jeweiligen Meltblowndüsen-Vorrichtung. Vorzugsweise umfasst die Siebbandeinrichtung je Meltblowndüsen-Vorrichtung wenigstens einen Luftkanal zur Ansaugung von Luft in einem jeweiligen Ablagebereich bzw. Saugbereich auf dem wenigstens einen Siebband. Es ist bevorzugt, dass die wenigstens zwei Luftkanäle zwischen oberen Abschnitten und unteren, rücklaufenden Abschnitten des wenigstens einen Siebbandes angeordnet sind. Die wenigstens zwei Luftkanäle können an eine gemeinsame Luftfördereinheit oder an unterschiedliche Luftfördereinheiten angeschlossen sein. Die Luftkanäle sind so ausgebildet, dass sie die Luft durch das Siebband bzw. die Siebbänder von oben nach unten ansaugen.

Es ist vorteilhaft, wenn die Schwenkachse in Bezug auf die Längserstreckung der Siebbandeinrichtung im mittleren Drittel/Viertel/Fünftel/Sechstel und vorzugsweise in der Mitte bzw. im Wesentlichen in der Mitte der Siebbandeinrichtung angeordnet ist. Es ist bevorzugt, wenn die Siebbandeinrichtung über die Schwenkachse wippenartig ausgestaltet ist. Es ist grundsätzlich möglich, dass die Schwenkachse in einer Seitenansicht der Siebbandeinrichtung in einem linken oder rechten Drittel bzw. an einem linken oder rechten Ende der Siebbandeinrichtung angeordnet ist.

Gemäß einer bevorzugten Ausführungsform liegt ein Lagewinkel α zwischen der den Meltblowndüsen-Vorrichtungen zugewandten Oberfläche des zumindest einen Siebbandes und der Horizontalen H zwischen -10° und 10°, insbesondere zwischen -8° und 8° und bevorzugt zwischen -7° und 7° und besonders bevorzugt zwischen -6° und 6°. Der Erfindung liegt die Erkenntnis zugrunde, dass bei entsprechend geringen Lagewinkeln das Vlies nicht beeinträchtigt wird.

Es ist bevorzugt, dass der vertikale Höhenunterschied Δh zwischen einem Ablagebereich der Oberfläche des zumindest einen Siebbandes für die Meltblown-Fasern im schräg orientierten Zustand der Siebbandeinrichtung und diesem Ablagebereich im horizontal orientierten Zustand der Siebbandeinrichtung 100 bis 500 mm, vorzugsweise 120 bis 400 mm und besonders vorzugsweise 140 bis 350 mm beträgt. Es wurde gefunden, dass ein entsprechender vertikaler Höhenunterschied Δh ausreichend ist, um den Abstand A1 und/oder A2 zumindest für die allermeisten, in der Praxis vorkommenden Höhenanpassungen ausreichend zu verändern.

Gemäß einer Ausführungsform weist die Siebbandeinrichtung lediglich ein endlos umlaufendes Siebband auf, wobei vorzugsweise die Meltblown-Fasern aus den zumindest zwei Meltblowndüsen-Vorrichtungen zu zumindest zwei Lagen eines Meltblown-Vlieses abgelegt werden. Aufgrund der Ablage der verhältnismäßig heißen Fasern der zweiten Meltblowndüsen-Vorrichtung auf denjenigen der ersten Meltblowndüsen-Vorrichtung findet bereits ein leichtes Bonding statt, so dass es einer nachfolgenden Verfestigungseinrichtung zur besseren Befestigung der beiden Lagen aneinander nicht unbedingt bedarf.

Gemäß einer sehr bevorzugten Ausführungsform umfasst die Siebbandeinrichtung wenigstens zwei, gegebenenfalls lediglich zwei, Siebbänder. Es ist möglich, dass zwischen den beiden Siebbändern ein Übergabebereich befindlich ist. Es ist von Vorteil, wenn die den Meltblowndüsen-Vorrichtungen zugewandten Oberflächen der zwei Siebbänder in einer Seitenansicht in einer Linie liegen. Es ist von Vorteil, wenn die beiden einander zugeordneten Enden der Siebbänder in dem Übergabebereich einen Höhenunterschied von nicht mehr als 100 mm bzw. 70 mm bzw. 50 mm bzw. 30 mm bzw. 20 mm aufweisen.

Es ist möglich, dass die zumindest zwei bzw. die lediglich zwei endlos umlaufenden Siebbänder in der gleichen Richtung oder in entgegengesetzter Richtung umlaufen. Es ist gegebenenfalls von Vorteil, wenn die Siebbänder mit unterschiedlichen Geschwindigkeiten betrieben werden.

Gemäß einer Ausführungsform ist die Vlieserzeugungs-Vorrichtung bzw. die Siebbandeinrichtung so ausgebildet, dass zumindest eine, insbesondere lediglich eine, Meltblown-Vliesbahn über zumindest einen Teil ihres Transportweges unterhalb der Siebbandeinrichtung geführt wird. Es ist möglich, dass die zumindest eine Meltblown-Vliesbahn in dem Übergabebereich nach unten gelenkt wird und danach unterhalb des zweiten Siebbandes bzw. unterhalb von zurücklaufenden Abschnitten des zweiten Siebbandes über Vliesbahnrollen geführt wird. Es ist grundsätzlich möglich, dass die Meltblown-Vliesbahnen der zwei oder mehreren Meltblowndüsen-Vorrichtungen in dem Übergabebereich nach unten gelenkt werden und dann unterhalb des ersten und/oder zweiten Siebbandes über Vliesbahnrollen abtransportiert werden.

Es ist möglich, dass zumindest zwei, insbesondere lediglich zwei, Meltblown-Vliesbahnen jeweils lediglich auf der Oberseite der Siebbandeinrichtung abtransportiert werden. Gemäß einer Ausführungsform werden die zumindest zwei Meltblown-Vliesbahnen in unterschiedlichen Richtungen abtransportiert und vorzugsweise separat aufgewickelt. Es ist möglich, dass die Fasern der ersten Meltblowndüsen-Vorrichtung zunächst eine Vliesbahn auf dem ersten Siebband bilden, um danach über den Übergabebereich hinweg auf das zweite Siebband überführt zu werden, wo dann die Fasern der zweiten Meltblowndüsen-Vorrichtung eine zweite Lage auf der ersten Vliesbahn bzw. ersten Lage bilden.

Gemäß einer bevorzugten Ausführungsform ist die Vlieserzeugungs-Vorrichtung so ausgebildet, dass die erste und die zweite Meltblowndüsen-Vorrichtung eine erste bzw. zweite Vliesbahn erzeugt, wobei die erste und die zweite Vliesbahn erst nach Verlassen der Siebbandeinrichtung zusammengeführt werden.

Es liegt im Rahmen der Erfindung, dass stromabwärts der Siebbandeinrichtung eine Verfestigungseinrichtung, insbesondere eine Kombinationseinrichtung zur Verfestigung bzw. Laminierung von zwei oder mehr Lagen, umfasst. Die Verfestigungseinrichtung kann insbesondere eine chemische und/oder mechanische und/oder thermische Verfestigung einer Vliesbahn oder mehrerer Lagen eines Vlieses bewirken. Als Beispiele mögen ein Kalander oder das Vernadeln mithilfe eines Fluids genannt sein.

Die Erfindung betrifft eine Vlieserzeugungs-Vorrichtung mit zumindest zwei Spinnvorrichtungen zur Erzeugung von zwei Fasertypen. Derartige Vorrichtungen sind aus der Praxis bereits bekannt, um die Eigenschaften zweier Fasertypen in einem Vlies miteinander kombinieren zu können. Hierzu werden die Fasern der ersten Spinnvorrichtung auf einer Siebbandeinrichtung abgelegt, welche ein endlos umlaufendes Siebband aufweist. Fasern der zweiten Spinnvorrichtung werden auf den Fasern der ersten Spinnvorrichtung abgelegt, so dass ein Vlies mit zwei Lagen entsteht und die Eigenschaften zweier unterschiedlicher Fasertypen in einem Vlies miteinander kombiniert werden.

Allerdings kommt es aufgrund der unmittelbaren Ablage der Fasern der zweiten Spinnvorrichtung auf denjenigen der ersten Spinnvorrichtung zu einer nicht immer erwünschten thermischen Laminierung, weil die Fasern der zweiten Spinnvorrichtung bei der Ablage noch eine entsprechende Wärme aufweisen. Es kann z. B. gewünscht sein, dass die beiden Lagen nur durch ein mechanisches Verfestigen, etwa durch ein Vernadeln, miteinander verbunden werden. Darüber hinaus kann es beispielsweise sein, dass Fasern dreier Spinnvorrichtungen zu einem Vlies zusammengesetzt werden sollen. Dabei kann es sein, dass die mittlere der Spinnvorrichtungen nicht die mittlere der drei entstehenden Faserlagen, sondern vielmehr eine der beiden äußeren Faserlagen erzeugen soll. Der Erfindung liegt somit die Aufgabe zugrunde, die vorgenannten Nachteile zu beseitigen.

Diese Aufgabe wird gelöst durch eine Vlieserzeugungs-Vorrichtung - insbesondere mit wenigstens einem Merkmal der vorgenannten erfindungsgemäßen Vlieserzeugungs-Vorrichtungen - mit zumindest zwei Spinnvorrichtungen, - insbesondere wenigstens zwei Meltblowndüsen-Vorrichtungen oder wenigstens zwei Spunbonddüsen-Vorrichtungen oder wenigstens eine Meltblowndüsen-Vorrichtung und wenigstens eine Spunbonddüsen-Vorrichtung - zur Erzeugung von Fasern, wobei eine Siebbandeinrichtung bzw. ein Siebbandtisch vorgesehen ist, insbesondere mit wenigstens einem Merkmal der vorgenannten, erfindungsgemäßen Siebbandeinrichtungen, wobei die Fasern der Spinnvorrichtungen auf der Siebbandeinrichtung ablegbar sind,
wobei die Siebbandeinrichtung wenigstens zwei endlos umlaufende Siebbänder aufweist.

Dieser Erfindung liegt die Erkenntnis zugrunde, dass zwei endlos umlaufende Siebbänder eine Vielzahl an Möglichkeiten zur Manipulation der herzustellenden Vliese bieten. Beispielsweise kann eine erste Vliesbahn der ersten Spinnvorrichtung in einem Übergabebereich zwischen den Siebbändern nach unten gelenkt und unterhalb des zweiten Siebbandes geführt werden, so dass erst nach Verlassen der Siebbandeinrichtung die beiden Vliesbahnen zusammengeführt werden. Hierdurch kann die Heißablage der zweiten Fasern auf der ersten Vliesbahn vermieden werden. Außerdem können die Vliesbahnen der Spinnvorrichtungen in unterschiedliche Richtungen abtransportiert werden, so dass ein Wenden einer Vliesbahn möglich wird und die Lagen des Vlieses in einer anderen Reihenfolge zusammengesetzt werden können. Im Ergebnis sind die genannten Aufgaben gelöst.

Nachfolgend wird die Erfindung anhand mehrerer Ausführungsbeispiele näher erläutert. Es zeigen in schematischer Darstellung:
- Fig. 1: eine Seitenansicht einer erfindungsgemäßen Vlieserzeugungs-Vorrichtung einer ersten Ausführungsform mit einer ersten erfindungsgemäßen Siebbandeinrichtung,
- Fig. 2: eine perspektivische Ansicht einer zweiten erfindungsgemäßen Siebbandeinrichtung,
- Fig. 3: eine schematisch gehaltene Seitenansicht einer zweiten erfindungsgemäßen Vlieserzeugungs-Vorrichtung in einer ersten Betriebsweise,
- Fig. 4: die Vlieserzeugungs-Vorrichtung aus Fig. 3 in einer zweiten Betriebsweise,
- Fig. 5: die Vlieserzeugungs-Vorrichtung aus Fig. 3 in einer dritten Betriebsweise und
- Fig. 6: die Vlieserzeugungs-Vorrichtung aus Fig. 3 in einer vierten Betriebsweise.

In Fig. 1 ist eine erfindungsgemäße Vlieserzeugungs-Vorrichtung mit zwei Spinnvorrichtungen, insbesondere zwei Meltblowndüsen-Vorrichtungen 1, 2 bzw. zwei Meltblowndüsen-Balken abgebildet. Unterhalb der Meltblowndüsen-Vorrichtungen 1, 2 befindet sich eine Siebbandeinrichtung 5 mit lediglich einem endlos umlaufenden Siebband 6. Das endlos umlaufende Siebband 6 wird in diesem Ausführungsbeispiel über acht Siebbandrollen 20 geführt. Das Siebband 6 weist obere Abschnitte auf, welche den Meltblowndüsen-Vorrichtungen 1, 2 zugewandt sind und welche in einer Transportrichtung verlaufen. Auf der Unterseite der Siebbandeinrichtung 5 laufen Abschnitte des Siebbandes 6 entgegengesetzt zur Transportrichtung.

Zwischen den oberen und den unteren Abschnitten des Siebbandes 6 befinden sich ein erster Luftkanal 18 und ein zweiter Luftkanal 19, wobei der erste Luftkanal 18 der ersten Meltblowndüsen-Vorrichtung und der zweite Luftkanal 19. der zweiten Meltblowndüsen-Vorrichtung zugeordnet ist. Die Luftkanäle 18, 19 können über eine Luftfördereinheit miteinander verbunden sein oder über zwei unterschiedliche Luftfördereinheiten voneinander separiert sein. In den Luftkanälen 18, 19 wird Luft nach unten befördert, so dass Luft von oberhalb des Siebbandes 6 angesaugt wird und durch Löcher des Siebbandes 6 in die Luftkanäle 18, 19 geleitet wird. Die Luftkanäle 18, 19 befinden sich zweckmäßigerweise unmittelbar unterhalb des jeweiligen Ablagebereiches bzw. der jeweiligen Meltblowndüsen-Vorrichtungen 1, 2.

Die ersten Fasern 3 der ersten Meltblowndüsen-Vorrichtung 1 bilden zunächst eine eigene, erste Vliesbahn 15. Sobald die erste Vliesbahn 15 den Ablagebereich der zweiten Fasern 4 erreicht, bilden die zweiten Fasern 4 eine zweite Lage 13 auf der ersten Vliesbahn 15 (= erste Lage 12). Sobald die zweite Lage 13 auf der ersten Lage 12 abgelegt ist, mag von einem Vlies 14 die Rede sein. Nach Verlassen der Siebbandeinrichtung 5 wird das Vlies 14 noch über eine Vliesbahnrolle 21 geleitet und dann einer Verfestigungseinrichtung 17 zugeführt. Die Verfestigungseinrichtung 17 dieses Ausführungsbeispiels kann ein Kalander sein, dessen Walzen Druck ausüben und Wärme abgeben, so dass das Vlies 14 nach Verlassen der Verfestigungseinrichtung 17 ein laminiertes Vlies ist. Aufgrund der unmittelbaren Ablage der zweiten Fasern 4 auf den ersten Fasern 3 kommt es in diesem Ausführungsbeispiel zu einer Heißablage, so dass eine erste Laminierung bereits bei dieser Heißablage geschieht, weshalb eine Verfestigungseinrichtung 17, insbesondere eine thermische Verfestigungseinrichtung 17 nicht bei allen Vliesprodukten dieses Ausführungsbeispiels erforderlich ist.

In Fig. 1 ist zu erkennen, dass jede der beiden Meltblowndüsen-Vorrichtungen 1, 2 eine ihr zugeordnete Düsenspitze 8, 9 aufweist. Die Düsenspitze 8 definiert einen senkrechten Abstand A1 zwischen sich und der Oberfläche des Siebbandes 6. Ebenso bestimmt die Düsenspitze 9 einen Abstand A2 in vertikaler Richtung zwischen sich und der dortigen Oberfläche des Siebbandes 6. Die Abstände A1 und A2 müssen individuell und unabhängig voneinander eingestellt werden können.

Aus diesem Grund weist die Siebbandeinrichtung 5 nach Fig. 2 eine Schwenkachse 10 sowie vor allem Aktoren 27 auf, mit deren Hilfe die ganze Siebbandeinrichtung 5 um einen Lagewinkel α verschwenkt werden kann. Aufgrund der individuellen Ansteuerung der Aktoren 27 kann nicht nur der Lagewinkel α, sondern auch ein vertikaler Hub Δz eingestellt werden. Die beiden Freiheitsgrade α und Δz ermöglichen es innerhalb eines gewissen Rahmens, jede beliebige Änderung der Abstände A1 und A2 vorzunehmen.

Die Aktoren 27 mögen beispielsweise elektromechanische oder hydraulische Zylinder sein. Die Aktoren 27 sind vorzugsweise mit ihrem jeweiligen, oberen Ende an Seitenwänden 24 der Siebbandeinrichtung 5 befestigt. Untere Enden der Aktoren 27 sind vorzugsweise auf einem Schlitten 23 angeordnet, welcher auf Schienen 22 gelagert sein kann. Der Schlitten 23 auf den Schienen 22 lässt eine schnelle Wartung der Meltblowndüsen-Vorrichtungen 1, 2 von unten zu.

Die Schwenkachse 10 dieses Ausführungsbeispiels mag durch eine Rolle gebildet sein, welche eine Schwenkachsenführung 25 mit der zugeordneten Seitenwand 24 verbindet. Die gegenüberliegende und nicht abgebildete Seite der Siebbandeinrichtung 5 ist zweckmäßigerweise identisch bzw. symmetrisch zu der in Fig. 2 gezeigten Seite ausgebildet. Die beiden Rollen der Schwenkachse 10 stützen die Siebbandeinrichtung 5, indem eine Bewegung in Maschinenrichtung als auch in der Draufsicht quer zur Maschinenrichtung unterbunden wird.

Die beiden Schwenkachsenführungen 25 ermöglichen somit nur Bewegungen in Höhenrichtung, wie dies an der angedeuteten und etwas tiefer gesetzten Schwenkachse 10' in einer Nut 26 der Schwenkachsenführung 25 zu erkennen ist. Darüber hinaus gewährt die Schwenkachsenführung 25 natürlich noch eine rotatorische Bewegung, wie sie sich in dem Lagewinkel α ausdrückt. Es versteht sich, dass die nicht abgebildeten Aktoren 27 synchron zu dem jeweiligen abgebildeten Pendant bewegt werden. Unabhängig von den beiden linken Aktoren 27 sind die beiden rechten Aktoren 27 ansteuerbar. Diese unabhängige Ansteuerbarkeit ist es, welche die beiden Freiheitsgrade α und Δz ermöglicht.

In dem Ausführungsbeispiel nach Fig. 2 weist die Siebbandeinrichtung 5 zwei endlos umlaufende Siebbänder 6, 7 auf. Die beiden Siebbänder 6, 7 werden von jeweils vier Siebbandrollen 20 geführt und bilden zwischen sich einen Übergabebereich 11. Es ist darauf hinzuweisen, dass die beiden Siebbänder 6, 7 durch ein einzelnes Siebband 6 ersetzt werden können, sodass die Konfiguration nach Fig. 1 entsteht.

In Fig. 3 ist die Siebbandeinrichtung 5 aus Fig. 2 vereinfacht dargestellt und in einer ersten Betriebsweise verwendet. Demzufolge werden die beiden Siebbänder 6, 7 gegenläufig bewegt, sodass eine erste Vliesbahn 15 aus ersten Fasern 3 der ersten Meltblowndüsen-Vorrichtung 1 nach rechts und eine zweite Vliesbahn 16 der zweiten Fasern 4 der zweiten Meltblowndüsen-Vorrichtung 2 nach links abtransportiert wird. Nicht dargestellt ist, dass die beiden Vliesbahnen 15, 16 separat voneinander aufgewickelt werden. Folglich ist es mit der in Fig. 3 gezeigten Betriebsweise möglich, zwei voneinander gänzlich unabhängige Vliese 14 herzustellen.

In Fig. 4 ist eine zweite Betriebsweise der Siebbandeinrichtung 5 aus Fig. 2 gezeigt. Demzufolge werden die Siebbänder 6, 7 gegen den Uhrzeigersinn betrieben. Die erste Vliesbahn 15 aus den ersten Fasern 3 wird in einem Übergabebereich nach unten umgelenkt. Die Vliesbahn 15 wird dann von Vliesbahnrollen 21 aufgenommen und unter dem zweiten Siebband 7 an diesem vorbeigeführt. Siebbandrollen 21 führen die beiden Vliesbahnen 15, 16 zusammen, sodass ein Vlies 14 mit einer ersten Lage 12 und einer zweiten Lage 13 entsteht. Das Vlies 14 wird schließlich durch eine Verfestigungseinrichtung 17 verfestigt. Über diese Konfiguration wird die Heißablage der zweiten Fasern 4 auf den ersten Fasern 3 bzw. der ersten Vliesbahn 15 vermieden. Über die separate Führung der ersten Vliesbahn 15 ist es außerdem möglich, die erste Vliesbahn 15 noch vor der Zusammenführung der Vliesbahnen 15, 16 einer separaten, nicht dargestellten Behandlungseinrichtung zuzuführen.

In Fig. 5 ist im Unterschied zu Fig. 4 die Richtung des ersten Siebbandes 6 nun im Uhrzeigersinn orientiert. Hierdurch wird die erste Vliesbahn 15 relativ zur zweiten Vliesbahn 16 gewendet, was insbesondere von Bedeutung ist, wenn die erste Vliesbahn 15 ihrerseits bereits mehrlagig ausgebildet ist. Im Falle von Fig. 6 schließlich wird gezeigt, dass die Siebbänder 6, 7 im Vergleich zu Fig. 5 entgegengesetzte Bewegungsrichtungen einnehmen können, sodass insbesondere auch ein Wenden der zweiten Vliesbahn 16 möglich ist. Damit zeigen die Fig. 3 bis 6 die große Flexibilität auf, die sich im Falle der Verwendung von zwei Siebbändern 6, 7 ergibt.

## Patentansprüche

1. Vlieserzeugungs-Vorrichtung mit zumindest zwei Meltblowndüsen-Vorrichtungen (1, 2) - insbesondere mit zumindest zwei Meltblowndüsen-Balken - zur Erzeugung von Meltblown-Fasern (3, 4), wobei eine Siebbandeinrichtung (5) bzw. ein Siebbandtisch vorgesehen ist, der zumindest ein endlos umlaufendes Siebband (6, 7) aufweist, wobei die Meltblown-Fasern (3, 4) der Meltblowndüsen-Vorrichtungen (1, 2) auf dem zumindest einen Siebband (6, 7) dieser Siebbandeinrichtung (5) ablegbar sind, wobei die Meltblowndüsen-Vorrichtungen (1, 2) in einer Seitenansicht einen senkrechten Abstand A1 und A2 zwischen einer jeweiligen Düsenspitze (8, 9) und einer Oberfläche des wenigstens einen Siebbandes (6, 7) definieren,
**dadurch gekennzeichnet, dass**
die Siebbandeinrichtung (5) oder eine den Meltblowndüsen-Vorrichtungen (1, 2) zugewandte Oberfläche des zumindest einen Siebbandes (6, 7) zwecks Veränderung des Abstands A1 und/oder A2 in einer Seitenansicht schräg in Bezug auf eine Horizontale H orientierbar ist.

2. Vlieserzeugungs-Vorrichtung nach Anspruch 1, wobei die Siebbandeinrichtung (5) bzw. der Siebbandtisch für die Schrägorientierung bzw. für die Veränderung des Abstands A1 und/oder A2 um zumindest eine Schwenkachse (10), insbesondere um eine Schwenkachse (10) verschwenkbar ist.

3. Vlieserzeugungs-Vorrichtung nach einem der Ansprüche 1 oder 2, wobei für die Veränderung des Abstands A1 und/oder A2 eine Hubbewegung und/oder eine Schwenkbewegung der Siebbandeinrichtung (5) durchführbar ist.

4. Vlieserzeugungs-Vorrichtung nach einem der Ansprüche 2 oder 3, wobei die Schwenkachse (10) in einer Draufsicht senkrecht oder im Wesentlichen senkrecht zur Maschinenrichtung (MD) oder zur Längserstreckung der Siebbandeinrichtung angeordnet ist.

5. Vlieserzeugungs-Vorrichtung nach einem der Ansprüche 2 bis 4, wobei die Schwenkachse (10) in Bezug auf die Längserstreckung der Siebbandeinrichtung (5) im mittleren Drittel, vorzugsweise in der Mitte oder im Wesentlichen in der Mitte der Siebbandeinrichtung (5) angeordnet ist.

6. Vlieserzeugungs-Vorrichtung nach einem der Ansprüche 1 bis 5, wobei der Lagewinkel α zwischen der den Meltblowndüsen-Vorrichtungen (1, 2) zugewandten Oberfläche des zumindest einen Siebbandes (6, 7) und der Horizontalen H zwischen -10° und 10°, insbesondere zwischen -8° und 8° und bevorzugt zwischen -7° und 7° liegt.

7. Vlieserzeugungs-Vorrichtung nach einem der Ansprüche 1 bis 6, wobei der vertikale Höhenunterschied Δh zwischen einem Ablagebereich der Oberfläche des zumindest einen Siebbandes (6, 7) für die Meltblown-Fasern (3, 4) im schräg orientierten Zustand der Siebbandeinrichtung (5) und diesem Ablagebereich im horizontal orientierten Zustand der Siebbandeinrichtung 100 bis 500 mm und vorzugsweise 120 bis 400 mm beträgt.

8. Vlieserzeugungs-Vorrichtung nach einem der Ansprüche 1 bis 7, wobei die Siebbandeinrichtung (5) zumindest zwei, insbesondere zwei, endlos umlaufende Siebbänder (6, 7) aufweist.

9. Vlieserzeugungs-Vorrichtung nach Anspruch 8, wobei die zumindest zwei, insbesondere die zwei, endlos umlaufenden Siebbänder (6, 7) in der gleichen Richtung oder in entgegengesetzter Richtung umlaufen.

10. Vlieserzeugungs-Vorrichtung nach einem der Ansprüche 8 oder 9, wobei zumindest eine, insbesondere eine, Meltblown-Vliesbahn (15, 16) über zumindest einen Teil ihres Transportweges unterhalb der Siebbandeinrichtung (5) geführt wird.

## Claims

1. An apparatus for producing nonwovens comprising at least two meltblown spinneret devices (1, 2) - in particular comprising at least two meltblown spinneret beams - for producing meltblown fibres (3, 4), wherein a foraminous-belt device (5) or a foraminous-belt table is provided, which has at least one continuously circulating foraminous belt (6, 7), wherein the meltblown fibres (3, 4) of the meltblown spinneret devices (1, 2) can be deposited on the at least one foraminous belt (6, 7) of this foraminous-belt device (5), wherein the meltblown spinneret devices (1, 2) in a side view have a vertical spacing A1 and A2 between a respective spinneret tip (8, 9) and a surface of the at least one foraminous belt (6, 7),
**characterized in that**
the foraminous-belt device (5) or a surface of the at least one foraminous belt (6, 7) facing the meltblown spinneret devices (1, 2) can be oriented obliquely with respect to a horizontal H in a side view for the purpose of varying the spacing A1 and/or A2.

2. The apparatus for producing nonwovens according to Claim 1, wherein the foraminous-belt device (5) or the foraminous-belt table can be pivoted about at least one pivot axis (10), in particular about a pivot axis (10) for the oblique orientation or for varying the spacing A1 and/or A2 in a side view.

3. The apparatus for producing nonwovens according to one of Claims 1 or 2, wherein a lifting movement and/or a pivoting movement of the foraminous-belt device (5) can be carried out to vary the spacing A1 and/or A2.

4. The apparatus for producing nonwovens according to one of Claims 2 or 3, wherein the pivot axis (10) is arranged in a plan view perpendicular or substantially perpendicular to the machine direction (MD) or to the longitudinal extension of the foraminous-belt device.

5. The apparatus for producing nonwovens according to one of Claims 2 to 4, wherein the pivot axis (10) is arranged in the middle third, preferably in the middle or substantially in the middle, of the foraminous-belt device (5) with respect to the longitudinal extension of the foraminous-belt device (5).

6. The apparatus for producing nonwovens according to one of Claims 1 to 5, wherein the position angle α between the surface of the at least one foraminous belt (6, 7) facing the meltblown spinneret devices (1, 2) and the horizontal H is between -10° and 10°, in particular between -8° and 8° and preferably between -7° and 7°.

7. The apparatus for producing nonwovens according to one of Claims 1 to 6, wherein the vertical height difference Δh between a deposition region of the surface of the at least one foraminous belt (6, 7) for the meltblown fibres (3, 4) in the obliquely oriented state of the foraminous-belt device (5) and this deposition region in the horizontally oriented state of the foraminous-belt device is 100 to 500 mm and preferably 120 to 400 mm.

8. The apparatus for producing nonwovens according to one of Claims 1 to 7, wherein the foraminous-belt device (5) comprises at least two, in particular two, continuously circulating foraminous belts (6, 7).

9. The apparatus for producing nonwovens according to Claim 8, wherein the at least two, in particular the two, continuously circulated foraminous belts (6, 7) circulate in the same direction or in the opposite direction.

10. The apparatus for producing nonwovens according to one of Claims 8 or 9, wherein at least one, in particular one, meltblown nonwoven web (15, 16) is guided over at least a part of its transport path below the foraminous-belt device (5).

## Revendications

1. Dispositif de création de non-tissé, pourvu d'au moins deux dispositifs de tuyères (1, 2) de soufflage en fusion - avec notamment au moins deux barres de tuyères de soufflage en fusion - pour créer des fibres soufflées en fusion (3, 4), un système de bande de tamisage (5) ou une table de bande de tamisage étant prévu(e), qui comporte au moins une bande de tamisage (6, 7) à circulation continue les fibres soufflées en fusion (3, 4) des dispositifs de tuyères (1, 2) de soufflage en fusion pouvant être déposées sur l'au moins une bande de tamisage (6, 7) dudit système de bande de tamisage (5), dans une vue latérale, les dispositifs de tuyères (1, 2) de soufflage définissant un écart perpendiculaire A1 et A2 entre une pointe de tuyère (8, 9) respective et une surface de l'au moins une bande de tamisage (6, 7),
**caractérisé en ce que**
pour modifier l'écart A1 et/ou A2, le système de bande de tamisage (5) ou une surface de l'au moins une bande de tamisage (6, 7) faisant face aux dispositifs de tuyères (1, 2) de soufflage en fusion est orientable dans une vue latérale en oblique en rapport à une horizontale H.

2. Dispositif de création de non-tissé selon la revendication 1, pour l'orientation en oblique ou pour la modification de l'écart A1 et/ou A2, le système de bande de tamisage (5) ou la table de bande de tamisage étant susceptible de pivoter autour d'au moins un axe de pivotement (10), notamment autour d'une axe de pivotement (10).

3. Dispositif de création de non-tissé selon l'une quelconque des revendications 1 ou 2, pour la modification de l'écart A1 et/ou A2, un déplacement en levée et/ou un déplacement en pivotement du système de bande de tamisage (5) étant réalisable.

4. Dispositif de création de non-tissé selon l'une quelconque des revendications 2 ou 3, dans une vue en élévation, l'axe de pivotement (10) étant placé à la perpendiculaire ou sensiblement à la perpendiculaire de la direction de la machine (MD) ou de l'extension longitudinale du système de bande de tamisage.

5. Dispositif de création de non-tissé selon l'une quelconque des revendications 2 à 4, l'axe de pivotement (10) étant placé en rapport à l'extension longitudinale du système de bande de tamisage (5) dans le tiers central, de préférence au centre ou sensiblement au centre du système de bande de tamisage (5) .

6. Dispositif de création de non-tissé selon l'une quelconque des revendications 1 à 5, l'angle de position α entre la surface de l'au moins une bande de tamisage (6, 7) qui fait face aux dispositifs de tuyères (1, 2) de soufflage en fusion et l'horizontale H se situant entre -10° et 10°, notamment entre -8° et 8° et de préférence, entre -7° et 7°.

7. Dispositif de création de non-tissé selon l'une quelconque des revendications 1 à 6, la différence de hauteur verticale Δh entre une zone de dépose de la surface de l'au moins une bande de tamisage (6, 7) pour les fibres soufflées en fusion (3, 4) dans la position orientée en oblique du système de bande de tamisage (5) et ladite zone de dépose dans la position orientée à l'horizontale du système de bande de tamisage s'élevant à de 100 à 500 mm et de préférence à de 120 à 400 mm.

8. Dispositif de création de non-tissé selon l'une quelconque des revendications 1 à 7, le système de bande de tamisage (5) comportant au moins deux, notamment deux bandes de tamisage (6, 7) à circulation continue.

9. Dispositif de création de non-tissé selon la revendication 8, les au moins deux, notamment deux bandes de tamisage (6, 7) à circulation continue circulant dans la même direction ou dans une direction opposée.

10. Dispositif de création de non-tissé selon l'une quelconque des revendications 8 ou 9, au moins un, notamment un voile (15, 16) de non-tissé soufflé en fusion étant guidé sur au moins une partie de son trajet de transport en-dessous du système de bande de tamisage (5).
